# EUROPÄISCHE PATENTSCHRIFT

(11) **EP 3 718 715 B1**
(45) Veröffentlichungstag und Bekanntmachung des Hinweises auf die Patenterteilung: **27.09.2023**
(21) Anmeldenummer: 20160666.2
(22) Anmeldetag: 03.03.2020
(51) Int. Cl.: B26D 1/15, B26D 7/06, B65B 61/08

(54) **LÄNGSSCHNEIDUNG MIT INTEGRIERTER FÖRDERROLLE**
LONGITUDINAL CUTTING WITH INTEGRATED CONVEYOR ROLLER
DISPOSITIF DE COUPE LONGITUDINALE POURVU DE ROULEAU DE CONVOYEUR INTÉGRÉ

(30) Priorität: 29.03.2019 DE 102019204477
(43) Veröffentlichungstag der Anmeldung: 07.10.2020
(73) Patentinhaber: MULTIVAC Sepp Haggenmüller SE & Co. KG, 87787 Wolfertschwenden (DE)
(72) Erfinder: PATZ, Dominik, 87439 Kempten (DE); OBERSCHACHTSIEK, Stefan, 87700 Memmingen (DE); MAIER, Robert, 87727 Babenhausen (DE); KOVACS, Peter, 87700 Memmingen (DE)
(74) Vertreter: Grünecker Patent- und Rechtsanwälte PartG mbB

(56) Entgegenhaltungen:
- DE-A1- 2 262 815
- DE-A1- 3 841 250
- DE-A1- 10 359 479
- DE-C2- 3 841 250
- DE-U1- 8 414 263
- JP-A- S6 119 595
- JP-A- S60 134 825

## Beschreibung

Die vorliegende Erfindung betrifft eine Längsschneideeinrichtung gemäß dem Anspruch 1 sowie ein Verfahren gemäß dem unabhängigen Anspruch 11.

An bekannten Verpackungsmaschinen werden Längsschneideeinrichtungen zusammen mit Querschneideeinrichtungen zur Vereinzelung hergestellter Verpackungen eingesetzt. Längsschneideeinrichtungen sind dazu ausgebildet, den ihnen in Folientransportrichtung zugeführten Verpackungsfolienverbund in Längsrichtung, d. h. entlang der Folientransportrichtung, zu durchtrennen.

Eine derartige Längsschneideeinrichtung offenbart die DE 103 59 479 A1. Die darin offenbarte Längsschneideeinrichtung umfasst in Folientransportrichtung mehrere nebeneinander angeordnete Schneidmesser, die jeweils mit einer Gegendruckwalze zusammenwirken, um die in Folientransportrichtung geförderte Verpackungsfolie längs zur Folientransportrichtung zu durchtrennen. An den jeweiligen Schneidmessern kommt es zu einem Scherenschnitt durch das Zusammenwirken der jeweiligen Schneidmesser mit den jeweiligen Gegendruckwalzen. Problematisch daran ist, dass es insbesondere bei der Durchtrennung von Weichfolien, d. h. Verpackungsfolien mit geringer Festigkeit bzw. Steifigkeit, dazu kommen kann, dass es unmittelbar vor den jeweiligen Schneidmessern zu einem Aufstauen des Folienmaterials kommt. Weiter problematisch ist, dass sich wegen der Scherenschnittwirkung Verpackungsfolien aus Weichfolienmaterial verziehen können, wodurch es zu einem unsauberen Schnitt entlang der Folientransportrichtung kommen kann. DE 84 14 263 U1 offenbart eine Längsschneidevorrichtung mit mehreren Quetschmessern, die während eines Schneidvorgangs einer Verpackungsfolie gegen unterhalb der Verpackungsfolie drehbar gelagerte Gegenschneidscheiben drücken, um die dazwischen geführte Verpackungsfolie zu durchtrennen.

DE 22 62 815 A1 offenbart eine Tiefziehverpackungsmaschine mit einer Formstation, einer Siegelstation, einer Querschneidestation sowie eine Längsschneidestation, die in Produktionsrichtung in dieser Reihenfolge an einem Maschinenrahmen angeordnet sind. Die Längsschneideeinrichtung weist eine Walze sowie federnd daran andrückbare Schneidscheiben auf, wobei die Walze mittels einer Packstofftransportvorrichtung antreibbar verbunden ist

Die JP S60-134 825 A offenbart eine Schneideinheit, die zum Herstellen einer Perforierung im Gelenkbereich einer Verpackung konfiguriert ist. Die Schneideinheit umfasst eine Messerrolle mit Schneidmessern, die zwischen Fixierscheiben befestigt sind. Die Messerrolle kann mittels Federkraft gegen eine darunter positionierte Gegendruckrolle vorgespannt sein.

Aufgabe der Erfindung ist es, eine Längsschneideeinrichtung zur Verfügung zu stellen, mittels welcher Verpackungsmaterial besonders präzise durchtrennt werden kann. Weiterhin ist es die Aufgabe der Erfindung, ein dementsprechendes Verfahren zur Verfügung zu stellen.

Die Aufgabe der Erfindung wird gelöst mittels einer Längsschneideeinrichtung gemäß dem Anspruch 1 sowie anhand eines Verfahrens gemäß dem unabhängigen Verfahrensanspruch 11.

Vorteilhafte Weiterbildungen der Erfindung sind in den Unteransprüchen angegeben.

Die Erfindung bezieht sich auf eine Längsschneideeinrichtung für eine Verpackungsfolie, umfassend eine Vielzahl von Schneidmessern zum Durchtrennen der den Schneidmessern zugeführten Verpackungsfolie in einer Folientransportrichtung, wobei die Vielzahl von Schneidmessern in der Folientransportrichtung ein linkes Schneidmesser, ein rechtes Schneidmesser und mindestens ein zwischenliegendes Schneidmesser aufweist. Dadurch kann bei einem mehrspurigen Verpackungsprozess der der Längsschneideeinrichtung zugeführte Verpackungsfolienverbund, bestehend aus einer Unterfolie und einer Oberfolie, durch die jeweiligen Schneidmesser längs der Folientransportrichtung durchtrennt werden.

Erfindungsgemäß weist die Längsschneideeinrichtung mindestens eine dem zwischenliegenden Schneidmesser zugeordnete und zum Transportieren der Verpackungsfolie ausgebildete Vorschubeinheit auf, anhand welcher die Verpackungsfolie direkt am Ort eines Schneidvorganges in Folientransportrichtung förderbar ist. An den anderen Schneidmessern der Längsschneideeinrichtung kann optional jeweils eine vergleichbare Vorschubeinheit ausgebildet sein.

Damit wird erreicht, dass insbesondere Verpackungsfolienmaterial geringer Festigkeit direkt am Ort der Schneidvorganges dem zwischenliegenden Schneidmesser straff zugeführt werden kann. Die Folie wird dadurch sauber durch den Schneidvorgang geführt, sodass ein Aufstauen der Verpackungsfolie vor dem Schneidmesser nicht vorkommt.

Erfindungsgemäss ist ein für die Verpackungsfolie eingestellter Einzug an der Vorschubeinheit in Folientransportrichtung stromaufwärts innerhalb einer Folientransportebene in einem vorbestimmten Abstand von 1 mm bis ca. 50 mm, vorzugsweise 4 mm bis 20 mm, und/oder 5% bis 15% eines Durchmessers des zwischenliegenden Schneidmessers zu einer für den Schneidvorgang ausgebildeten Schneidkante des zwischenliegenden Schneidmessers positioniert. Somit kann die Verpackungsfolie an der Vorschubeinheit in kurzem Abstand unmittelbar vor dem Schneidmesser eingezogen werden und derart daran weitertransportiert werden, dass sie in einem gespannten Zustand der Schneidkante des zwischenliegenden Schneidmessers zuführbar ist, wodurch ein sauberer Längsschnitt entsteht.

Die Erfindung sieht vor, dass zum Fördern der Verpackungsfolie an der Vorschubeinheit eine kraftschlüssige Kopplung zwischen einem ersten, oberhalb der Verpackungsfolie gelagerten Förderelement und einem zweiten, unterhalb der Verpackungsfolie gelagerten Förderelement hergestellt ist. Anhand der kraftschlüssigen Kopplung zwischen dem ersten und dem zweiten Förderelement lässt sich dazwischen die Verpackungsfolie derart einklemmen, dass sie in einem straffen Zustand den Schneidvorgang am Schneidmesser durchläuft, wodurch ein sauberer Schnitt zuverlässig herstellbar ist.

Vorteilhaft ist es, wenn eine durch die kraftschlüssige Kopplung orthogonal zu einer Vorschubebene ausgerichtete Anpresskraft variierbar ist. Damit ist es insbesondere möglich, bei verschiedenen Verpackungsfolientypen eine aus der Anpresskraft resultierende Vorschubkraft in Folientransportrichtung einzustellen.

Vorzugsweise ist das erste Förderelement scheibenförmig ausgebildet und weist umfangsseitig mindestens eine komprimierbar ausgebildete Gummispur auf. Damit kommt das zu fördernde Verpackungsfolienmaterial an der Vorschubeinheit besonders gut in Eingriff und lässt sich zuverlässig entlang der Folientransportrichtung transportieren.

Eine besonders vorteilhafte Variante sieht vor, dass das erste Förderelement mindestens ein elastisch verformbares Silikonrad aufweist. Unter einem Silikonrad wäre hier auch ein Silikonreifen zu verstehen. An der Vorschubeinheit kann während des Betriebs das erste Förderelement derart gegen das unterhalb der Verpackungsfolie positionierte Förderelement angepresst positioniert sein, dass sich das am ersten Förderelement vorgesehene Silikonrad in Anlage auf dem zweiten, darunter gelegenen Förderelement in einer vorbestimmten Weise verformt. Mittels dieser Verformung kann der für den Einzug der Verpackungsfolie vorgesehene vordere Teil an der Vorschubeinheit derart innerhalb der Folientransportebene in einem vorbestimmten Abstand stromaufwärts der Schneidkante des zwischenliegenden Schneidmessers eingestellt werden, dass, wie oben beschrieben, der Folieneinzug bereits vor dem Durchtrennen der Verpackungsfolie geschieht. Dies ermöglicht ein sauberes Zuführen sowie ein sauberes Durchtrennen der Verpackungsfolie am zwischenliegenden Schneidmesser.

Eine Variante sieht vor, dass das erste Förderelement quer zur Folientransportrichtung zwei zueinander beabstandete Silikonräder aufweist, zwischen welchen koaxial das zwischenliegende Schneidmesser gelagert ist. Dies ermöglicht, dass an der Vorschubeinheit mithilfe der beiden Silikonräder die Verpackungsfolie unmittelbar seitlich des Schneidmessers vorbeigeführt wird, wodurch sich die Verpackungsfolie am zwischenliegenden Schneidmesser besser zuführen lässt.

Von Vorteil ist es, wenn das zwischenliegende Schneidmesser drehfest und das erste Förderelement drehbar auf einer gemeinsamen ersten Welle gelagert sind. Damit lässt sich die Schnittgeschwindigkeit des Schneidmessers unabhängig von einer Rotation des ersten Förderelements einstellen. Somit lässt sich die Schnittgeschwindigkeit des Schneidmessers hinsichtlich des dem Schneidmesser zugeführten Verpackungsfolienmaterials hervorragend anpassen.

Vorzugsweise ist die erste Welle höhenverstellbar oberhalb der Verpackungsfolie gelagert. Damit kann die Vorschubeinheit, insbesondere ein daran ausgebildeter Einzugsbereich, hinsichtlich des eingesetzten Verpackungsfolienmaterials einfach eingestellt werden.

Gemäß der Erfindung sind das erste Förderelement eine Gegenhalterrolle und das zweite Förderelement eine antreibbare Vorschubrolle, die über die kraftschlüssige Kopplung verbunden mit gleichen Umfangsgeschwindigkeiten rotierbar gelagert sind. Anhand der kraftschlüssigen Kopplung rollt die Gegenhalterrolle derart auf der sie antreibenden Vorschubrolle ab, dass dazwischen die eingezogene Verpackungsfolie entlang einer Kontaktzone erfasst wird, deren Einzug, d. h. in Folientransportrichtung vorderster Teil, stromaufwärts, innerhalb der Folientransportebene in einem vorbestimmten Abstand, beispielsweise von 0,1 mm bis 30 mm zu der für den Schneidvorgang ausgebildeten Schneidkante des zwischenliegenden Schneidmessers positioniert ist.

Vorzugsweise ist das Schneidmesser von der Vorschubeinheit entkoppelt mit einer variierbaren Drehzahl, vorzugsweise mit einer variierbaren Drehzahl zwischen 200 bis 1000 Umdrehungen pro Minute, antreibbar gelagert. Damit lässt sich insbesondere ein breites Spektrum an Weichfolienmaterialien sauber durchtrennen.

Vorzugsweise bilden das erste Förderelement und das zweite Förderelement zusammen eine Aussparung für das zwischenliegende Schneidmesser aus. Das erste Förderelement und das zweite Förderelement können mittels deren kraftschlüssiger Kopplung derart zusammenwirken, dass in der dazwischen ausgebildeten Aussparung ein zum Schneidmesser zugeführter Abschnitt der Verpackungsfolie gespannt für den Schneidvorgang fixiert ist. Somit kann das Schneidmesser einen sauberen Längsschnitt in der Folientransportrichtung durch das ihm straff zugeführte Verpackungsfolienmaterial durchführen.

Gegenstand der Erfindung ist auch eine Verpackungsmaschine, vorzugsweise eine Tiefziehverpackungsmaschine, mit einer Längsschneideeinrichtung der zuvor beschriebenen Art sowie mit einer gesonderten Folientransporteinrichtung, beispielsweise in Form seitlich am Maschinenrahmen geführter Klammerketten, die dazu ausgebildet ist, gemäß einem Maschinenarbeitstakt der Verpackungsmaschine die Verpackungsfolie entlang einer Vielzahl von Arbeitsstationen der Verpackungsmaschine zu fördern, wobei ein Betrieb der Vorschubeinheit der Längsschneideeinrichtung an einen Betrieb der Folientransporteinrichtung der Verpackungsmaschine gekoppelt ist. Damit kann die an der erfindungsgemäßen Längsschneideeinrichtung eingesetzte Vorschubeinheit synchron zur Folientransporteinrichtung der Verpackungsmaschine betrieben werden.

Vorzugsweise sind sämtliche Schneidmesser der Längsschneideeinrichtung jeweils mit einer Vorschubeinheit ausgestattet, wie sie zuvor in Zusammenhang mit dem zwischenliegenden Schneidmesser beschrieben wurde. Gleichwohl kann vorgesehen sein, dass die in Folientransportrichtung jeweiligen äußersten Schneidmesser, d. h. das linke und das rechte Schneidmesser, die ohnehin an einer Verpackungsmaschine neben den das Folienmaterial gespannt haltenden seitlichen Klammerketten der Verpackungsmaschine positioniert sind, ohne gesonderte Vorschubeinheit auskommen, um einen sauberen Schnitt durch das Verpackungsfolienmaterial durchzuführen.

Die Erfindung betrifft auch ein Verfahren zum Durchtrennen einer Verpackungsfolie in Folientransportrichtung mittels einer Längsschneideeinrichtung die in der Folientransportrichtung ein linkes Schneidmesser, ein rechtes Schneidmesser sowie mindestens ein zwischenliegendes Schneidmesser aufweist. Erfindungsgemäß zieht eine am zwischenliegenden Schneidmesser positionierte Vorschubeinheit der Längsschneideeinrichtung die Verpackungsfolie für einen Schneidvorgang ein und führt die Verpackungsfolie direkt dem zwischenliegenden Schneidmesser der Längsschneideeinrichtung zu. Anhand der erfindungsgemäß eingesetzten Vorschubeinheit wird direkt am Ort des zwischenliegenden Schneidmessers erreicht, dass die Verpackungsfolie einer am Schneidmesser ausgebildeten Schneidkante straff, ohne der Möglichkeit eines Aufstauens, zugeführt wird, sodass demzufolge das Schneidmesser das Verpackungsfolienmaterial in Folientransportrichtung sauber durchtrennt.

Erfindungsgemäss wird die Verpackungsfolie an einem Einzug der Vorschubeinheit eingezogen bevor die Verpackungsfolie einer innerhalb einer Folientransportebene unmittelbar in Folientransportrichtung nachgelagerten Schneidkante des zwischenliegenden Schneidmessers zugeführt wird. Somit findet der Einzug an der Vorschubeinheit bereits vor, d. h. in Folientransportrichtung stromaufwärts, dem Durchtrennen der Verpackungsfolie am zwischenliegenden Schneidmesser statt, wodurch ein Aufstauen des Verpackungsfolienmaterials am Schneidmesser vermieden werden kann. Folglich wird die Verpackungsfolie sauber durch den Schneidvorgang geführt und wird infolgedessen besonders sauber in Folientransportrichtung durchtrennt. Vorteilhafte Ausführungsbeispiele der Erfindung werden anhand der Figuren genauer erläutert. Es zeigen:
- Figur 1: eine Tiefziehverpackungsmaschine mit einer Längsschneideeinrichtung zum Durchtrennen einer Verpackungsfolie in Folientransportrichtung;
- Figur 2: eine schematische Draufsicht eines Ausschnitts der in Fig. 1 gezeigten Tiefziehverpackungsmaschine;
- Figur 3: eine perspektivische Darstellung einer Längsschneideeinrichtung;
- Figur 4: eine vergrößerte Perspektivdarstellung eines Teils der in Fig. 3 gezeigten Längsschneideeinrichtung;
- Figur 5: eine schematische Schnittdarstellung im Bereich eines Schneidmessers der Längsschneideeinrichtung; und
- Figur 6: eine schematische Darstellung einer an der Vorschubeinheit ausgebildeten kraftschlüssigen Kopplung.

Fig. 1 zeigt eine Tiefziehverpackungsmaschine 1. In Folientransportrichtung F umfasst die Tiefziehverpackungsmaschine 1 hintereinander einer Abwickeleinheit 2 für eine Unterfolie 3, eine Formstation 4 zum Ausbilden von Verpackungsmulden 5, eine Einlegestrecke 6, entlang welcher in die geformten Verpackungsmulden 5 Produkte 7 eingelegt werden, eine Siegelstation 8 zum Verschließen der Verpackungsmulden 5 mit einer Oberfolie 9, eine Schneidstation 10 zum Vereinzeln fertig hergestellter Verpackungen 11 sowie ein am Ausgang der Tiefziehverpackungsmaschine 1 positioniertes Abführband 12 zum Abtransport fertig hergestellter Verpackungen 11. Sämtliche Arbeitsstationen der Tiefziehverpackungsmaschine 1 sind in Fig. 1 an einem Maschinenrahmen 13 befestigt.

Fig. 2 zeigt in schematischer Draufsicht abschnittsweise die Tiefziehverpackungsmaschine 1 aus Fig. 1. In Folientransportrichtung F ist am Maschinenrahmen 13 der Tiefziehverpackungsmaschine 1 eine Folientransporteinrichtung 14 vorgesehen. Die Folientransporteinrichtung 14 umfasst links und rechts des Maschinenrahmens 13 in Folientransportrichtung F geführte Klammerketten 15a, 15b zum Ergreifen und Fördern der Unterfolie 3 bis hin zur Siegelstation 8 und zum Ergreifen und Transportieren des an der Siegelstation 8 hergestellten Verbunds aus der Unterfolie 3 mit der darauf gesiegelten Oberfolie 9.

Gemäß Fig. 2 findet der Herstellungsprozess auf der Tiefziehverpackungsmaschine 1 mehrspurig statt. Fig. 2 zeigt, dass entlang von drei Spuren 16a, 16b, 16c gearbeitet wird. In der Folientransportrichtung F werden dementsprechend die versiegelten Verpackungen 11 im Anschluss an die Siegelstation 8 dreispurig der Schneidstation 10 zugeführt. Die Schneidstation 10 weist in Folientransportrichtung F hintereinander eine Querschneideeinrichtung 17 sowie eine Längsschneideeinrichtung 18 auf. Die Querschneideeinrichtung 17 ist dazu ausgebildet, quer zur Folientransportrichtung F die der Querschneideeinrichtung 17 zugeführte Verpackungsfolie 19, bestehend aus der Unterfolie 3 und der damit versiegelten Oberfolie 9, zwischen den hergestellten Verpackungen 11 zu durchtrennen. Die in Folientransportrichtung F hinter der Querschneideeinrichtung 17 positionierte Längsschneideeinrichtung 18 ist dazu ausgebildet, die Verpackungsfolie 19 in der Folientransportrichtung F, d. h. in Längsrichtung des Herstellungsprozesses, zu durchtrennen, so dass im Anschluss an die Schneidstation 10 fertig hergestellte, vereinzelte Verpackungen 11 vorliegen.

Fig. 3 zeigt die Längsschneideeinrichtung 18 in isolierter Perspektivdarstellung. Die Längsschneideeinrichtung 18 umfasst eine Vielzahl von Schneidmessern 20, die zum Durchtrennen der Verpackungsfolie 19 koaxial quer zur Folientransportrichtung F gelagert sind. Gemäß Fig. 3 sind in Folientransportrichtung F ein linkes Schneidmesser 20a, ein rechtes Schneidmesser 20d und zwei zwischenliegende Schneidmesser 20b, 20c koaxial auf einer ersten Welle 21 positioniert.

Ferner zeigt Fig. 3, dass den jeweiligen Schneidmessern 20 jeweils eine Vorschubeinheit 22 direkt zugeordnet ist. Die jeweiligen Vorschubeinheiten 22 sind zum Transportieren der Verpackungsfolie 19 ausgebildet und insbesondere derart gelagert, dass daran die Verpackungsfolie 19 jeweils direkt am Ort des jeweiligen Schneidmessers 20 in Folientransportrichtung F förderbar ist. Zudem zeigt Fig. 3, dass dicht neben dem linken und rechten Schneidmesser 20a, 20d in Folientransportrichtung F die seitlichen Klammerketten 15a, 15b gelagert sind.

Fig. 4 zeigt einen vergrößerten Ausschnitt der in Fig. 3 gezeigten Längsschneideeinrichtung 18. Gemäß Fig. 4 weisen die jeweiligen Vorschubeinheiten 22 einen Einzug 23 auf, an welchem die Verpackungsfolie 19 vor dem Schneidvorgang, jedoch unmittelbar vor dem jeweiligen Schneidmesser 20 eingezogen wird. Damit wird erreicht, dass die mittels der Vorschubeinheiten 22 eingezogene Verpackungsfolie 19 im Bereich des jeweiligen Schneidmessers 20 gespannt den jeweiligen Schneidvorgang durchläuft, so dass sie sauber in Folientransportrichtung F durchtrennt werden kann.

Fig. 4 zeigt, dass die Vorschubeinheiten 22 jeweils ein erstes oberhalb der (nicht gezeigten) Verpackungsfolie 19 gelagertes Förderelement 24 sowie ein zweites, unterhalb der Verpackungsfolie 19 gelagertes Förderelement 25 aufweisen. An den Vorschubeinheiten 22 weist das jeweilige erste Förderelement 24 zwei benachbarte Silikonräder 36 auf, zwischen welchen koaxial das jeweilige Schneidmesser 20 gelagert ist.

Die erste Welle 21 aus Fig. 4, entlang welcher die Schneidmesser 20 sowie die diesen zugeordneten ersten Förderelemente 24 koaxial gelagert sind, kann mittels eines Einstellmechanismus 26 höhenverstellt werden. Die jeweiligen ersten Förderelemente 24 der Vorschubeinheiten 22 können dadurch derart auf den darunter positionierten dazugehörigen zweiten Förderelementen 25 angepresst aufliegen, dass sie dazwischen die Verpackungsfolie 19 einspannen. Dadurch kommt an den Vorschubeinheiten 22 jeweils eine kraftschlüssige Kopplung 27 zwischen den aneinandergepressten ersten und zweiten Förderelementen 24, 25 zustande. Anhand der höhenverstellbaren Lagerung der ersten Welle 21 ist im Bereich der jeweiligen kraftschlüssigen Kopplung 27 eine orthogonal zu einer Folientransportebene E der Verpackungsfolie 19 ausgerichtete Anpresskraft K variierbar. Durch das Anpressen der jeweiligen ersten Förderelemente 24 auf die darunter positionierten zweiten Förderelemente 25 wird im jeweiligen dazwischenliegenden Bereich eine Förderzone 28 für die Verpackungsfolie 19 ausgebildet. An den Förderzonen 28 liegt der dazugehörige jeweilige Einzug 23 in Folientransportrichtung F stromaufwärts innerhalb der Folientransportebene E zum Schneidmesser 20 vorangestellt gelagert, um die Verpackungsfolie 19 bereits vor dem Eintauchen des Schneidmessers 20 in die Verpackungsfolie 19 an der Vorschubeinheit 22 einzuziehen.

Die jeweiligen ersten Förderelemente 24 aus Fig. 4 sind als Gegenhalterrollen 29 ausgebildet. Die Gegenhalterrollen 29 sind drehbar auf einer ersten Welle 21 quer zur Folientransportrichtung F koaxial gelagert. An der jeweiligen Vorschubeinheit 22 bilden die jeweiligen zweiten Förderelemente 25 angetriebene, drehfest auf der zweiten Welle 30 gelagerte Vorschubrollen 35 aus, wobei sich anhand der kraftschlüssigen Kopplung 27 die ersten und zweiten Förderelemente 24, 25 mit gleichen Umfangsgeschwindigkeiten antreiben lassen. Die jeweiligen ersten Förderelemente 24 sind drehbar auf der ersten Welle 21 gelagert, so dass die Vorschubeinheiten 22 vom Betrieb der Schneidmesser 20 entkoppelt sind. Dies ermöglicht es, die Schneidmesser 20 mit einer variierbaren Drehzahl anzutreiben.

Fig. 5 zeigt eine schematische Schnittdarstellung der Vorschubeinheit 22 am zwischenliegenden Schneidmesser 20b. Das erste Förderelement 24 und das zweite Förderelement 25 bilden zusammen eine Aussparung 31 für das zwischenliegende Schneidmesser 20b aus. In einem unteren Bereich der Aussparung 31, unterhalb der Verpackungsfolie 19 ragt das Schneidmesser 20b bis in das zweite Förderelement 25 der Vorschubeinheit 22 hinein, um die Verpackungsfolie 19 zu durchtrennen. Die Ansicht aus Fig. 5 könnte sich genauso gut auf die Vorschubeinheit 22 eines anderen Schneidmessers 20 der Längsschneideeinrichtung 18 beziehen.

Fig. 6 zeigt eine schematische Anordnung der Vorschubeinheit 22 quer zur Folientransportrichtung F. Fig. 6 zeigt, dass ein vorderer Teil des Einzugs 23 an der Vorschubeinheit 22 in Folientransportrichtung F stromaufwärts, innerhalb der Folientransportebene E in einem vorbestimmten Abstand 32 zu einer für den Schneidvorgang ausgebildeten Schneidkante 33 des zwischenliegenden Schneidmessers 20b positioniert ist. Der Abstand 32 ist variierbar, indem die Anpresskraft K des ersten Förderelements 24, das zumindest im Kontaktbereich aus verformbarem Material hergestellt ist, auf das darunter positionierte zweite Förderelement 25 verstellt wird. Das Einstellen des Abstands 32 am Einzug 23 der Vorschubeinheit 22 ermöglicht es, dass die Verpackungsfolie 19 in Folientransportrichtung F stromaufwärts der Schneidkante 33 für den Schneidvorgang eingezogen wird, bevor die Verpackungsfolie 19 anhand des Schneidmessers 20b durchtrennt wird. Die Verpackungsfolie 19 kann damit sauber dem Schneidmesser 20b zugeführt werden.

Das erfindungsgemäße Prinzip lässt sich für jedes der koaxial angeordneten Schneidmesser 20a, 20b, 20c, 20d anwenden. Vorzugsweise wird die bei der Erfindung eingesetzte Vorschubeinheit 22 allerdings an den zwischenliegenden, d. h. nicht ganz außerhalb positionierten, Schneidmessern 20b, 20c eingesetzt, um in deren Bereich die Verpackungsfolie 19 sauber dem Schneidvorgang zuzuführen. Damit wäre es vorstellbar, dass die äußeren Schneidmesser, d. h. das in Fig. 3 gezeigte linke und rechte Schneidmesser 20a, 20d, ohne Vorschubeinheit 22 auskommen, weil an diesen bereits in Folientransportrichtung F die Klammerketten 15a, 15b der Tiefziehverpackungsmaschine 1 vorbeilaufen, sodass an den äußeren Schneidmessern die Verpackungsfolie sowieso straff zugeführt werden kann.

## Patentansprüche

1. Längsschneideeinrichtung (18) für eine Verpackungsfolie (19), umfassend eine Vielzahl von Schneidmessern (20) zum Durchtrennen der den Schneidmessern (20) zugeführten Verpackungsfolie (19) in einer Folientransportrichtung (F), wobei die Vielzahl von Schneidmessern (20) in der Folientransportrichtung (F) ein linkes Schneidmesser (20a), ein rechtes Schneidmesser (20d) und mindestens ein zwischenliegendes Schneidmesser (20b, 20c) aufweist, wobei die Längsschneideeinrichtung (18) mindestens eine dem zwischenliegenden Schneidmesser (20b, 20c) zugeordnete und zum Transportieren der Verpackungsfolie (19) ausgebildete Vorschubeinheit (22) aufweist, anhand welcher die Verpackungsfolie (19) direkt am Ort eines Schneidvorganges in Folientransportrichtung (F) förderbar ist, wobei
zum Fördern der Verpackungsfolie (19) an der Vorschubeinheit (22) eine kraftschlüssige Kopplung (27) zwischen einem ersten, oberhalb der Verpackungsfolie (19) gelagerten Förderelement (24) und einem zweiten, unterhalb der Verpackungsfolie (19) gelagerten Förderelement (25) hergestellt ist, wobei das erste Förderelement (24) eine Gegenhalterrolle (29) und das zweite Förderelement (25) eine antreibbare Vorschubrolle (35) sind, die über die kraftschlüssige Kopplung (27) mit gleichen Umfangsgeschwindigkeiten (v) rotierbar gelagert sind,
**wobei**
ein für die Verpackungsfolie (19) eingestellter Einzug (23) an der Vorschubeinheit (22) in Folientransportrichtung (F) stromaufwärts, innerhalb einer Folientransportebene (E) in einem vorbestimmten Abstand (32) von 1 mm bis 50 mm oder 5% bis 15% des Durchmessers des zwischenliegenden Schneidmessers (20b, 20c) zu einer für den Schneidvorgang ausgebildeten Schneidkante (33) des zwischenliegenden Schneidmessers (20b, 20c) positioniert ist.

2. Längsschneideeinrichtung nach Anspruch 1, **dadurch gekennzeichnet, dass** eine durch die kraftschlüssige Kopplung (27) orthogonal zu einer Folientransportebene (E) ausgerichtete Anpresskraft (K) variierbar ist.

3. Längsschneideeinrichtung nach einem der vorangehenden Ansprüche, **dadurch gekennzeichnet, dass** das erste Förderelement (24) scheibenförmig ausgebildet ist sowie umfangseitig mindestens eine komprimierbar ausgebildete Gummispur (34) aufweist.

4. Längsschneideeinrichtung nach einem der vorangehenden Ansprüche, **dadurch gekennzeichnet, dass** das erste Förderelement (24) mindestens ein elastisch verformbares Silikonrad (S) aufweist.

5. Längsschneideeinrichtung nach Anspruch 4, **dadurch gekennzeichnet, dass** das erste Förderelement (24) quer zur Folientransportrichtung (F) zwei zueinander beabstandete Silikonräder (S) aufweist, zwischen welchen koaxial das zwischenliegende Schneidmesser (20b, 20c) gelagert ist.

6. Längsschneideeinrichtung nach einem der vorangehenden Ansprüche, **dadurch gekennzeichnet, dass** das zwischenliegende Schneidmesser (20b, 20c) drehfest und das erste Förderelement (24) drehbar auf einer gemeinsamen ersten Welle (21) gelagert sind.

7. Längsschneideeinrichtung nach Anspruch 6, **dadurch gekennzeichnet, dass** die erste Welle (21) höhenverstellbar oberhalb der Verpackungsfolie (19) gelagert ist.

8. Längsschneideeinrichtung nach einem der vorangehenden Ansprüche, **dadurch gekennzeichnet, dass** das zwischenliegende Schneidmesser (20b, 20c) von der Vorschubeinheit (22) entkoppelt mit einer variierbaren Drehzahl antreibbar gelagert ist.

9. Längsschneideeinrichtung nach einem der vorangehenden Ansprüche, **dadurch gekennzeichnet, dass** das erste Förderelement (24) und das zweite Förderelement (25) zusammen eine Aussparung (31) für das zwischenliegende Schneidmesser (20b, 20c) ausbilden.

10. Verpackungsmaschine, die vorzugsweise in Form einer Tiefziehverpackungsmaschine (1) ausgebildet ist, mit einer Längsschneideeinrichtung (18) nach einem der vorangehenden Ansprüche sowie mit einer gesonderten Folientransporteinrichtung (14), die dazu ausgebildet ist, gemäß einem Maschinenarbeitstakt der Verpackungsmaschine die Verpackungsfolie (19) entlang einer Vielzahl von Arbeitsstationen der Verpackungsmaschine zu fördern, wobei ein Betrieb der Vorschubeinheit (22) der Längsschneideeinrichtung (18) an einen Betrieb der Folientransporteinrichtung (14) der Verpackungsmaschine gekoppelt ist.

11. Verfahren zum Durchtrennen einer Verpackungsfolie (19) in Folientransportrichtung (F) mittels einer Längsschneideeinrichtung (18), die in Folientransportrichtung (F) ein linkes Schneidmesser (20a), ein rechtes Schneidmesser (20d) sowie mindestens ein zwischenliegendes Schneidmesser (20b, 20c) aufweist, wobei eine am zwischenliegenden Schneidmesser (20b, 20c) positionierte Vorschubeinheit (22) der Längsschneideeinrichtung (18) die Verpackungsfolie (19) für einen Schneidvorgang einzieht und die Verpackungsfolie (19) direkt dem zwischenliegenden Schneidmesser (20b, 20c) der Längsschneideeinrichtung (18) zuführt, wobei
die Verpackungsfolie (19) an der Vorschubeinheit (22) mittels einer kraftschlüssigen Kopplung gefördert wird, die zwischen einem ersten, oberhalb der Verpackungsfolie (19) gelagerten Förderelement (24) und einem zweiten, unterhalb der Verpackungsfolie (19) gelagerten Förderelement (25) hergestellt wird, wobei das erste Förderelement (25) eine Gegenhalterrolle (29) und das zweite Förderelement eine antreibbare Vorschubrolle (35) sind, die über die kraftschlüssige Kopplung (27) mit gleichen Umfangsgeschwindigkeiten (v) rotieren,
**wobei**
die Verpackungsfolie (19) an einem Einzug (23) der Vorschubeinheit (22) eingezogen wird bevor die Verpackungsfolie (19) einer dem Einzug (23) unmittelbar in Folientransportrichtung (F) innerhalb einer Folientransportebene (E) nachgelagerten Schneidkante (33) des zwischenliegenden Schneidmessers (20b, 20c) zugeführt wird.

## Claims

1. A slitting device (18) for a packaging film (19) comprising a plurality of cutting knives (20) for severing the packaging film (19) fed to the cutting knives (20) in a film transport direction (F), the plurality of cutting knives (20) including a left cutting knife (20a), a right cutting knife (20d) and at least one intermediate cutting knife (20b, 20c) in the film transport direction (F), wherein the slitting device (18) includes at least one feed unit (22) assigned to the intermediate cutting knife (20b, 20c) and configured for transporting the packaging film (19) by means of which the packaging film (19) can be conveyed immediately at the location of a cutting operation in the film transport direction (F), wherein
for conveying the packaging film (19) at the feed unit (22), a non-positive coupling (27) is produced between a first conveying element (24) supported above the packaging film (19) and a second conveying element (25) supported below the packaging film (19), the first conveying element (24) being a counter roller (29) and the second conveying element (25) being a drivable feed roller (35), which are supported to be rotatable with equal circumferential speeds (v) via the non-positive coupling (27),
wherein
an infeed (23) set for the packaging film (19) is positioned on the feed unit (22) on the upstream side in the film transport direction (F) within a film transport plane (E) at a predetermined distance (32) between 1 mm and 50 mm or 5% to 15% of the diameter of the intermediate cutting knife (20b, 20c) from a cutting edge (33) of the intermediate cutting knife (20b, 20c) formed for the cutting operation.

2. The slitting device according to claim 1, **characterized in that** a contact force oriented orthogonally to the film transport plane (E) by means of the non-positive coupling (27) can be varied.

3. The slitting device according to any one of the preceding claims, **characterized in that** the first conveying element (24) is disc-shaped and includes at least one circumferential compressible rubber track (34).

4. The slitting device according to any one of the preceding claims, **characterized in that** the first conveying element (24) includes at least one elastically deformable silicone wheel (S).

5. The slitting device according to claim 4, **characterized in that** the first conveying element (24) includes two silicone wheels (S) transverse to the film transport direction (F) which are spaced from each other and between which the intermediate cutting knife (20b, 20c) is supported coaxially.

6. The slitting device according to any one of the preceding claims, **characterized in that** on a common first shaft (21) the intermediate cutting knife (20b, 20c) is non-rotatably supported and the first conveying element (24) is rotatably supported.

7. The slitting device (2) according to claim 6, **characterized in that** the first shaft (21) is supported above the packaging film (19) such that its height can be adjusted.

8. The slitting device according to any one of the preceding claims, **characterized in that** the intermediate cutting knife (20b, 20c) is decoupled from the feed unit and supported to be driven with a variable rotational speed.

9. The slitting device according to any one of the preceding claims, **characterized in that** the first conveying element (24) and the second conveying element (25) together form a gap (31) for the intermediate cutting knife (20b, 20c).

10. A packaging machine, preferably in the form of a deep-drawing packaging machine (1), comprising a slitting device (18) according to any one of the preceding claims and a separate film transport device (14) adapted to convey the packaging film (19) along a plurality of work stations of the packaging machine following a machine cycle of the packaging machine, wherein an operation of the feed unit (22) of the slitting device (18) is coupled to an operation of the film transport device (14) of the packaging machine.

11. Method for severing a packaging film (19) in a film transport direction (F) by means of a slitting device (18) which includes a left cutting knife (20a), a right cutting knife (20d) and at least one intermediate cutting knife (20b, 20c) in the film transport direction (F), wherein a feed unit (22) of the slitting device (18) positioned at the intermediate cutting knife (20b, 20c) draws in the packaging film (19) for a cutting operation and feeds the packaging film (19) directly to the intermediate cutting knife (20b, 20c) of the slitting device (18), wherein
the packaging film (19) is conveyed at the feed unit (22) by means of a non-positive coupling established between a first conveying element (24) supported above the packaging film (19) and a second conveying element (25) supported below the packaging film (19), the first conveying element (25) being a counter roller (29) and the second conveying element being a drivable feed roller (35), which rotate with equal circumferential speeds (v) via the non-positive coupling (27),
wherein
the packaging film (19) is drawn in at an infeed (23) of the feed unit (22) before the packaging film (19) is fed to a cutting edge (33) of the intermediate cutting knife (20b, 20c) immediately downstream of the infeed (23) in the film transport direction (F) within a film transport plane (E).

## Revendications

1. Dispositif de coupe longitudinale (18) pour un film d'emballage (19), comprenant une pluralité de lames de coupe (20) pour couper le film d'emballage (19) amené aux lames de coupe (20) dans une direction de transport de film (F), dans lequel la pluralité de lames de coupe (20) comporte dans la direction de transport de film (F) une lame de coupe gauche (20a), une lame de coupe droite (20d) et au moins une lame de coupe intermédiaire (20b, 20c), dans lequel le dispositif de coupe longitudinale (18) comprend au moins une unité d'alimentation (22) associée à la lame de coupe intermédiaire (20b, 20c) et conçue pour transporter le film d'emballage (19), au moyen de laquelle le film d'emballage (19) peut être transporté directement sur le lieu d'une opération de coupe dans la direction de transport du film (F), dans lequel
pour le transport du film d'emballage (19) sur l'unité d'alimentation (22), un accouplement par frottement (27) est réalisé entre un premier élément de transport (24) monté au-dessus du film d'emballage (19) et un deuxième élément de transport (25) monté en dessous du film d'emballage (19), dans lequel le premier élément de transport (24) est un rouleau de contre-support (29) et le deuxième élément de transport (25) est un rouleau d'alimentation entraînable (35), montés tous deux de manière rotative via l'accouplement par frottement (27) avec des vitesses périphériques identiques (v),
**dans lequel** une entrée (23) configurée pour le film d'emballage (19) est positionnée en amont sur l'unité d'alimentation (22) dans la direction de transport de film (F), dans un plan de transport de film (E) à une distance prédéterminée (32) de 1 mm à 50 mm ou de 5 % à 15 % du diamètre de la lame de coupe intermédiaire (20b, 20c) jusqu'à un bord de coupe (33) de la lame de coupe intermédiaire (20b, 20c) formé pour l'opération de coupe.

2. Dispositif de coupe longitudinale selon la revendication 1, **caractérisé en ce qu'**une force de contact (K) orientée perpendiculairement à un plan de transport de film (E) peut être régulée par l'accouplement par frottement (27) .

3. Dispositif de coupe longitudinale selon l'une des revendications précédentes, **caractérisé en ce que** le premier élément de transport (24) est en forme de disque et présente au moins une piste en caoutchouc compressible (34) sur sa circonférence.

4. Dispositif de coupe longitudinale selon l'une des revendications précédentes, **caractérisé en ce que** le premier élément de transport (24) comporte au moins une roue en silicone (S) élastiquement déformable.

5. Dispositif de coupe longitudinale selon la revendication 4, **caractérisé en ce que** le premier élément de transport (24) comporte deux roues en silicone (S) espacées transversalement à la direction de transport du film (F), entre lesquelles la lame de coupe intermédiaire (20b, 20c) est montée coaxialement.

6. Dispositif de coupe longitudinale selon l'une des revendications précédentes, **caractérisé en ce que** la lame de coupe intermédiaire (20b, 20c) est montée de manière fixe en rotation et le premier élément de transport (24) est monté de manière rotative sur un premier axe commun (21).

7. Dispositif de coupe longitudinale selon la revendication 6, **caractérisé en ce que** le premier arbre (21) est monté de manière réglable en hauteur au-dessus du film d'emballage (19).

8. Dispositif de coupe longitudinale selon l'une des revendications précédentes, **caractérisé en ce que** la lame de coupe intermédiaire (20b, 20c) est montée découplée de l'unité d'alimentation (22) et entraînable à une vitesse de rotation variable.

9. Dispositif de coupe longitudinale selon l'une des revendications précédentes, **caractérisé en ce que** le premier élément de transport (24) et le deuxième élément de transport (25) forment ensemble un évidement (31) pour la lame de coupe intermédiaire (20b, 20c).

10. Machine d'emballage, conçue de préférence sous la forme d'une thermoformeuse d'emballage (1), avec un dispositif de coupe longitudinale (18) selon l'une des revendications précédentes ainsi qu'avec un dispositif de transport de film (14) séparé qui est conçu pour transporter le film d'emballage (19) le long d'une pluralité de postes de travail de la machine d'emballage, conformément à un cycle de travail de la machine d'emballage, dans lequel le fonctionnement de l'unité d'alimentation (22) du dispositif de coupe longitudinale (18) est couplé au fonctionnement du dispositif de transport de film (14) de la machine d'emballage.

11. Procédé pour couper un film d'emballage (19) dans la direction de transport du film (F) au moyen d'un dispositif de coupe longitudinale (18), comportant, dans la direction de transport de film (F), une lame de coupe gauche (20a), une lame de coupe droite (20d) et au moins une lame de coupe intermédiaire (20b, 20c), dans lequel une unité d'alimentation (22) du dispositif de coupe longitudinale (18) positionnée sur la lame de coupe intermédiaire (20b, 20c) tire le film d'emballage (19) pour une opération de coupe et amène directement le film d'emballage (19) à la lame de coupe intermédiaire (20b, 20c) du dispositif de coupe longitudinale (18), dans lequel
le film d'emballage (19) est transporté sur l'unité d'alimentation (22) au moyen d'un accouplement par frottement réalisé entre un premier élément de transport (24) monté au-dessus du film d'emballage (19) et un deuxième élément de transport (25) monté en dessous du film d'emballage (19), dans lequel le premier élément de transport (24) est un rouleau de contre-support (29) et le deuxième élément de transport est un rouleau d'alimentation entraînable (35), tournant tous deux à une même vitesse périphérique (v) via l'accouplement par frottement (27),
**dans lequel** le film d'emballage (19) est aspiré à une entrée (23) de l'unité d'alimentation (22) avant que le film d'emballage (19) ne soit amené à un bord de coupe (33) de la lame de coupe intermédiaire (20b, 20c) immédiatement en aval de l'entrée (23) en direction de transport de film (F) dans un plan de transport de film (E).
